# EUROPÄISCHE PATENTSCHRIFT

(11) **EP 0 054 718 B1**
(45) Veröffentlichungstag und Bekanntmachung des Hinweises auf die Patenterteilung: **04.12.1985**
(21) Anmeldenummer: 81109235.2
(22) Anmeldetag: 29.10.1981
(51) Int. Cl.: A24F 13/06, A24D 3/04

(54) **Aufsteckfilter für Zigaretten**
Filter for the introduction of a cigarette
Filtre pour l'introduction d'une cigarette

(30) Priorität: 20.12.1980 DE 8033972 U
(43) Veröffentlichungstag der Anmeldung: 30.06.1982
(73) Patentinhaber: HOECHST AKTIENGESELLSCHAFT, 65926 Frankfurt am Main (DE)
(72) Erfinder: May, Peter, D-6500 Mainz 21 (DE); Michel, Wolfgang, D-6200 Wiesbaden (DE)

## Beschreibung

Die Erfindung betrifft ein Aufsteckfilter für Zigaretten, bestehend aus einem Rohrkörper und einer im Rohrkörperhohlraum angeordneten Filterscheibe.

Zigarettenspitzen mit Filterpatronen, die beispielsweise mit Aktivkohle gefüllt sind und die beim Rauchen der Zigaretten im Tabakrauch enthaltene gesundheitsschädliche sowie den Raucher beim Rauchen störende Stoffe zurückhalten sollen, sind bereits bekannt.

Die US-A-3 144 023 beschreibt einen aufsteckbaren Zigarrenfilter, in welchen die Zigarre in abgeschnittenem oder aufgestochenem Zustand eingebracht werden kann. Innerhalb des beschriebenen Zigarrenfilters ist eine Filterpatrone aus Cellulosematerial oder aus anorganischer Diatomeenerde angeordnet. Derartige Materialien lassen aber bezüglich ihrer Filterwirkung zu wünschen übrig.

Aus der FR-A-1 101 759 ist ein abnehmbarer Filter für Zigaretten oder Zigarren bekannt, der einen Schichtaufbau aus mehreren Schichten mit alternierend saurer und basischer Zusammensetzung aufweist. Ein derartiger Filter besitzt einen komplizierten Aufbau und ist auch teuer in der Herstellung.

Der vorliegenden Erfindung liegt die Aufgabe zugrunde, zur einmaligen Verwendung vorgesehene Filter zum Aufstecken auf Zigaretten vorzuschlagen, deren Länge der Länge üblicher Zigaretten integraler Mundstücke entspricht, die bei bestimmungsgemäßer Verwendung infolge des besonderen Filtereinsatzes hoch wirksam sind.

Die der Erfindung zugrundeliegende Aufgabe wird durch ein Aufsteckfilter der eingangs genannten Gattung gelöst, deren kennzeichnenden Merkmale darin bestehen, daß der Rohrkörper aus Kunststoffolie gebildet ist mit einem an einem Ende befindlichen rohrintegralen Widerlager- und Halteelement und daß die Filterscheibe aus schwammartig porös strukturiertem, regeneriertem Cellulosehydrat besteht.

Vorteilhafte Ausgestaltungen des erfindungsgemäßen Aufsteckfilters sind in den abhängigen Ansprüchen 2 und 3 angegeben.

Das Aufsteckfilter besteht aus einem Rohrkörper und einer im Rohrkörperhohlraum angeordneten Filterscheibe.

Der Rohrkörper besteht bevorzugt aus Kunststoffolie, insbesondere bevorzugt transparenter Kunststoffolie.

Die Länge des Hohlkörpers entspricht vorteilhaft der Länge zigarettenintegraler Mundstücke handelsüblicher Zigaretten.

Der Rohrkörperinnendurchmesser ist dem Außendurchmesser der Zigarette derart angepaßt, daß der Rohrkörper auf diese aufschiebbar ist, wobei der Rohrkörper teilweise der Umfangsfläche der Zigarette unter leichter Spannung anliegt.

In der Beschreibung und in den Ansprüchen wird als erstes Ende des Rohrkörpers dasjenige desselben bezeichnet, von dem aus bei bestimmungsgemäßer Verwendung des Filters die Zigarette in den Rohrkörperhohlraum eingeschoben wird.

Das zweite Rohrkörperende liegt dem ersten gegenüber; es umfaßt ein rohrkörperintegrales Widerlager- und Stützelement, das die Mündungsöffnung des Rohrkörperhohlraums am zweiten Rohrkörperende unter Freilassung einer zentralen Öffnung teilweise verlegt.

Der Rohrkörper kann im Bereich seines ersten Endes eine Zone umfassen, die derart konisch ausgebildet ist, daß sich der Durchmesser des Rohrkörpers im Bereich dieser bis zum ersten Rohrende stetig vergrößert.

Das rohrkörperintegrale Widerlager- und Halteelement am zweiten Rohrkörperende dient zur Lagefixierung der Filterscheibe im Rohrkörperhohlraum.

Definitionsgemäß soll die technische Bedeutung der Bezeichnung »Widerlager- und Halteelement« sowohl eine Stirnwand mit zentraler Kreisöffnung am zweiten Rohrkörperende umfassen, als auch einen in den Rohrkörperhohlraum gestülpt ausgebildeten kreisringförmigen Bördelrand.

Das Widerlager- und Halteelement in seinen beiden angegebenen baulichen Varianten erfüllt gegenüber der Filterscheibe jeweils die gleiche Funktion, nämlich ihre Lage im Rohrkörperhohlraum derart festzulegen, daß sie beim Einschieben der Zigarette in den Rohrkörperhohlraum vom ersten Ende des Rohrkörpers her nicht aus diesem herausgedrückt wird.

Der Durchmesser des Rohrkörpers wird im Bereich der Rohrkörperstirnwand mit zentraler Öffnung bzw. dem kreisringförmigen Bördel jeweils partiell derart verringert, daß die Filterscheibe durch die bezeichneten Elemente lagefixiert wird.

Der den Rohrhohlraumdurchmesser verringernde kreisringförmige Bördelrand entsteht dadurch, daß man am zweiten Rohrkörperende einen endkantennahen Bereich in warmformbaren Zustand überführt und ihn unter Einstülpung über seine gesamte Umfangslinie nach innen bördelt und dann abkühlt.

Die Filterscheibe ist schwammartig porös strukturiert aufgebaut und besteht aus regenerierter Cellulose (Cellulosehydrat).

Die poröse, schwammartige Struktur der Filterscheibe macht diese für Zigarettenrauch durchlässig. Durch ihre große Oberfläche und infolge des sie bildenden Werkstoffs mit hoher Flüssigkeits-Rückhaltefähigkeit ist die Filterscheibe in hohem Maße befähigt, Zigarettenrauch enthaltende gesundheitsschädliche oder den Raucher störende Bestandteile des Zigarettenrauches aufzunehmen und zurückzuhalten.

Der Durchmesser der im Rohrkörperhohlraum angeordneten Filterscheibe ist dem Innendurchmesser des Hohlkörpers derart angepaßt, daß die Innenseite des Rohrkörpers der Umfangsfläche der im Querschnitt kreisförmigen Filterscheibe unter leichter Preßkrafteinwirkung fest anliegt. Die Filterscheibe grenzt dabei mit einer Oberfläche vorteilhaft unmittelbar an das Widerlager und Halteelement des Rohrkörpers an.

Die Filterscheibe hat eine Dicke, die vorteilhaft etwa einem Viertel der Länge des Hohlkörpers entspricht.

Zur Herstellung des Filters geht man beispielsweise von einem einwandigen Rohr mit oder ohne Längsnaht aus, das aus Kunststoffolie besteht, beispielsweise einem Rohr aus weichmacherfreiem Polyvinylchlorid, das beispielsweise eine Wandstärke von 100 }im besitzt.

Ein Endabschnitt des Kunststoffrohres wird dann durch Erwärmen auf eine Temperatur gebracht, bei der das Rohr warmformbar ist. Der erwärmte Endabschnitt des Rohres wird dann über die gesamte Länge des Umfangs nach innen derart um- und in den Rohrhohlraum eingestülpt, daß am derart behandelten Kunststoffrohrende ein kreisringförmiger umlaufender Folienbördel mit zentraler kreisförmiger Öffnung entsteht.

Man läßt den wärmebeaufschlagten Rohrbereich bzw. den gebildeten Bördel dann abkühlen. Danach wird eine kreisförmige Filterscheibe der genannten Ausbildung vom anderen Ende des Rohres her in dessen Hohlraum derart ein-und in diesem soweit in Richtung auf das zweite Rohrende zugeschoben, daß eine Oberfläche der Filterscheibe an den integralen Bördel angrenzt.

Das zur einmaligen Verwendung vorgesehene Aufsteckfilter für Zigaretten kann entweder bereits vom Zigarettenhersteller auf die Mundstückseite der Zigarette aufgeschoben werden oder erst vom Käufer der Zigarette.

Die Zeichnung erläutert die Neuerung.

In der Zeichnung ist schematisch und im Querschnitt das Aufsteckfilter für Zigaretten beispielhaft dargestellt.

In der Zeichnung bedeutet 1 den Rohrkörper, 2 den Rohrkörperhohlraum, 3 das erste Rohrkörperende, 4 das zweite Rohrkörperende, 5 ein sich konisch erweiterndes Endteil des Rohrkörpers, 6 ist ein rohrkörperintegraler, kreisringförmiger Bördel am zweiten Rohrkörperende, der ein rohrkörperintegrales Widerlager- und Halteelement für die im Rohrkörperhohlraum 2 angeordnete Filterscheibe 7 bildet. 8 ist eine, in den Rohrkörperhohlraum eingeführte Zigarette.

## Patentansprüche

1. Aufsteckfilter für Zigaretten, bestehend aus einem Rohrkörper und einer im Rohrkörperhohlraum angeordneten Filterscheibe, dadurch gekennzeichnet, daß der Rohrkörper aus Kunststoffolie gebildet ist mit einem an einem Ende befindlichen rohrintegralen Widerlager- und Halteelement und daß die Filterscheibe aus schwammartig porös strukturiertem, regeneriertem Cellulosehydrat besteht.

2. Aufsteckfilter nach Anspruch 1, dadurch gekennzeichnet, daß das rohrkörperintegrale Widerlager- und Halteelement durch eine Stirnwand am zweiten Rohrende gebildet wird, die eine zentrale Kreisöffnung besitzt.

3. Aufsteckfilter nach Anspruch 1, dadurch gekennzeichnet, daß das Widerlager- und Halteelement durch einen zum Rohrhohlraum hin eingestülpt ausgebildeten, kreisringförmigen Bördelrand am zweiten Ende des Hohlkörpers gebildet wird, der den Rohrdurchmesser partiell verringert.

## Claims

1. Slip-on filter for cigarettes, comprising a tubular body and a filter disk arranged in the cavity of the tubular body, wherein the tubular body is formed of a plastic film and has a supporting and holding means integral with the tubular body and located at one end thereof and wherein the filter disk comprises regenerated cellulose hydrate having a spongelike, porous structure.

2. A slip-on filter as claimed in claim 1, wherein the supporting and holding means integral with the tubular body is formed by an end wall on the second tube end, which has a central circular orifice.

3. A slip-on filter as claimed in claim 1, wherein the supporting and holding means is formed by a circular ring-type flanged rim on the second end of the hollow body, which is turned in towards the tubular cavity and partially reduces the tube diameter.

## Revendications

1. Filtre à emboîter pour cigarettes comprenant un corps tubulaire et une rondelle filtrante placée dans le compartiment creux du corps tubulaire, caractérisé en ce que le corps tubulaire est en feuille de matière synthétique à élément de butée et de maintien intégré au tube se trouvant à l'une des extrémités, et que la rondelle filtrante se compose d'un hydrate de cellulose régénéré, à structure poreuse et spongieuse.

2. Filtre à emboîter selon la revendication 1, caractérisé en ce que l'élément de butée et de maintien intégré au corps du tube est formé par une paroi frontale à la seconde extrémité du tube équipée d'une ouverture centrale circulaire.

3. Filtre à emboîter selon la revendication 1, caractérisé en ce que l'élément de butée et de maintien est formé par un collet rabattu vers le compartiment creux du corps tubulaire, en forme d'anneau de cercle à la seconde extrémité du corps creux et diminuant partiellement le diamètre du tube.
